# DEMANDE DE BREVET EUROPEEN

(11) **EP 0 373 064 A1**
(43) Date de publication de la demande: **13.06.1990**
(21) Numéro de dépôt: 89403365.3
(22) Date de dépôt: 05.12.1989
(51) Int. Cl.: A47C 1/126

(54) **Plancher convertible pour sélectivement être pourvu ou dépourvu d'éléments de soutien (tels que sièges ou tables ou analogues), notamment pour spectacles, réunions ou analogues**

(30) Priorité: 07.12.1988 FR 8816064
(71) Demandeur: Vadas, Géza, CH-2300 La Chaux-de-Fonds (CH)
(72) Inventeur: Vadas, Géza, CH-2300 La Chaux-de-Fonds (CH)
(74) Mandataire: Gorree, Jean-Michel

(57) **Abrégé**

Elément de plancher convertible ayant la forme d'un caisson mécaniquement rigide associé à au moins un élément de soutien articulé tel qu'un siège de spectacle escamotable dans ce caisson la face principale supérieure (4) du caisson (2) étant constituée, au moins partiellement d'au moins un panneau (4a) correspondant à l'emplacement d'un élément de soutien (3) et articulé en rotation pour être relevable vers l'extérieur à la manière d'un couvercle ; l'élément de soutien (3) comportant un appui sensiblement plan (6) et un piètement (8) et étant pliable à plat ; le panneau (4a) formant couvercle en position de fermeture, quel que soit l'état de l'élément de soutien ; caractérisé en ce que le piètement (8) de l'élément de soutien (3) est fixé à rotation à l'intérieur du caisson (2), la face supérieure (4) du caisson est munie de deux lumières (12) pour laisser passage au piètement lorsque l'élément (3) est relevé et déplié et le couvercle rabattu, et chaque élément (3) déplié occupe une surface hors tout qui en projection verticale n'excède pas l'emplacement au sol qui lui est attribué.

## Description

La présente invention concerne un plancher qui peut être converti pour sélectivement être pourvu ou dépourvu d'éléments de soutien (tels que sièges ou tables ou analogues), notamment pour spectacles, réunion ou analogues. Ce plancher comporte une pluralité d'éléments de plancher comportant un plateau et structurés en forme de caisson mécaniquement rigide et comportant chacun au moins un élément de soutien solidaire dudit plateau et escamotable dans celui-ci.

Dans la suite de la description, on fera référence à des éléments de soutien pour désigner des dispositifs équipés d'un appui approximativement plan et d'un piètement pour supporter cet appui; il pourra dans la pratique s'agir de sièges (l'appui plan étant alors constitué pour l'assise), de tables (l'appui plan étant alors constitué par le plateau de la table) ou de tous dispositifs analogues susceptibles d'être agencés sous forme pliable à plat, comme cela apparaîtra plus loin.

On connaît déjà du document EP 0 174 240 un élément de plancher convertible ayant la forme d'un caisson mécaniquement rigide associé à au moins un élément de soutien articulé, qui est dans ce cas spécifiquement un siège de spectacle escamotable dans celui-ci. La face principale supérieure du caisson est constituée, au moins pour sa plus grande partie, sous forme d'au moins un panneau qui correspond à l'emplacement d'un élément de soutien articulé en rotation pour être relevable vers l'extérieur à la manière d'un couvercle. L'élément de soutien comporte un appui sensiblement plan et un piètement; le panneau formant couvercle est en position de fermeture aussi bien lorsque l'élément de soutien est plié et effacé à l'intérieur du caisson que lorsqu'il est déplié et en position d'utilisation.

Toutefois, un tel élément de plancher présente de nombreux inconvénients.

Tout d'abord, la structure du caisson contenant l'élément de soutien est telle que, d'une part, l'élément de soutien ne peut pas être facilement utilisé (déployé) lorsque les différents éléments de plancher sont disposés pour former un plancher et que, d'autre part, son utilisation dans une configuration en gradins est difficile. En effet, les parties articulées du caisson, a savoir le couvercle et le ou les éléments de soutien présentent respectivement des articulations qui sont disposées à l'extérieur du caisson et qui font saillie au-dela des parois latérales du caisson, si bien que ces parties articulées ne peuvent pas être manoeuvrées sans qu'il ait été préalablement ménagé un certain intervalle (non négligeable) entre le ou les caissons adjacents et le caisson dont l'élément de soutien doit être déployé. En outre, ménager des intervalles lors de la mise en place des éléments de plancher s'avère pratiquement impossible dès lors que l'on désire obtenir des surfaces de plancher importantes.

Par ailleurs, on cherche généralement à éviter que le plancher une fois constitué laisse subsister des intervalles entre les éléments de plancher, pour des raisons évidentes de sécurité.

En outre, l'élément de soutien selon ce document comprend un piètement en forme de caisson dans lequel l'assise et le dossier sont logés et articulés de façon a être sensiblement perpendiculaires l'un par rapport a l'autre quand l'élément de soutien est en position déployée tout en étant sensiblement superposés lorsqu'il est en position repliée, le caisson formé par le piètement étant bien entendu logé dans le caisson de l'élément de plancher lorsque l'élément de soutien n'est pas déployé. En conséquence, un tel élément de plancher présente, d'une part, un encombrement important peu compatible avec des espaces de rangement restreints et, d'autre part, une hauteur considérable qui dans certains cas peut diminuer de façon sensible la hauteur de la salle dans laquelle il est installé.

On notera également que la structure même de l'élément de plancher décrit dans ce document entraîne un dépassement vers l'arrière du dossier de l'élément de soutien en dehors de la surface délimitée par l'élément de plancher lui-même lorsque l'élément de soutien est déployé.

Il en résulte l'impossibilité d'installer l'élément de plancher accolé à un obstacle vertical tel qu'un mur ou une barrière.

On connaît également du document BE-A-400 899 un plancher convertible comprenant une pluralité de caissons en rangées, formés par une pluralité de poutres de séparation parallèles fixées directement au soi. Chaque caisson est formé par un couvercle articulé sur la partie supérieure d'une poutre de séparation et repose sur la partie supérieure de la poutre de séparation voisine, ces deux poutres et ce couvercle formant ledit caisson. Par ailleurs, un siège pliable est articulé sur la partie supérieure de ladite partie voisine pour venir se loger dans le caisson. Toutefois, il faut noter qu'avec une telle structure de plancher, lorsque le siège est déplié, l'assise de ce dernier se trouve disposée au-dessus du couvercle du caisson voisin.

Cette interdépendance des caissons entre eux entraîne donc une impossibilité d'utilisation de ces derniers de façon individuelle et par conséquent rend la mise en oeuvre de tels caissons peu souple.

En outre, puisque les articulations des sièges sont disposées à l'extérieur du caisson sur la face supérieure des poutres de séparation sur laquelle s'appuie également la partie extrême de chaque couvercle, ce dernier doit présenter une épaisseur sensiblement égale à la hauteur des articulations pour éviter l'apparition de parties en saillie à la surface du plancher. Cela nécessite dans ce cas des couvercles relativement importants en épaisseur qui outre leur prix de revient plus élevé sont plus difficiles à manipuler.

L'invention a donc pour but de pallier les inconvénients de l'art antérieur susmentionné en fournissant un élément de plancher qui satisfasse mieux aux diverses exigences de la pratique, en particulier en proposant un élément de plancher avec élément de soutien escamotable qui puisse être utilisé, d'une part, avec l'élément de soutien érigé (spectacle, réunion, etc) ou escamoté (plancher simple) et d'autre part, en combinaison avec l'un ou l'autre cas précédent, pour la constitution d'un plancher plan ou en gradins, l'élément de soutien pouvant être un siège agencé pour offrir un confort maximal à l'utilisation, chaque élément de soutien étant totalement indépendant des sièges encadrants et étant facilement manipulable, ce plancher étant d'une façon générale d'une très grande souplesse d'emploi et adaptable dans son ensemble ou par parties à des exigences spécifiques.

Conformément à l'invention, l'élément de plancher est caracté risé en ce que le piètement de l'élément de soutien est fixé à rotation dans l'intérieur du caisson et en ce que la face principale supérieure est munie de deux lumières ou analogues pour laisser le passage dudit piètement lorsque l'élément de soutien est relevé et déplié et le couvercle rabattu et en ce que chaque élément déplié occupe une surface hors tout, qui en position verticale, n'excède pas l'emplacement au sol qui lui est attribué.

Grâce à ces dispositions, on obtient un élément de plancher qui peut être mis en oeuvre de façon complétement indépendante et dont l'encombrement au sol est limité à sa seule surface. Par ailleurs, en utilisant des éléments de plancher selon l'invention, il est possible de les juxtaposer les uns aux autres pour former un plancher plein, c'est-à-dire sans intervalle entre chaque élément, tout en conservant la possibilité de convertir le plancher a volonté selon les nécessités d'utilisation.

De plus, le fait que l'élément de soutien soit pliable et articulé a l'intérieur du caisson permet d'abriter facilement cet élément de soutien au sein du caisson tout en conférant au caisson une épaisseur réduite. L'épaisseur et la constitution du plateau restent en conséquence uniquement imposées par des considérations de résistance mécanique (l'épaisseur peut par exemple être d'environ 7 cm compatible avec une résistance satisfaisante) et l'élément de soutien peut être adapté dimensionnellement pour être logé au sein de cette structure (par exemple venant s'encastrer entre les longerons de rigidification).

Il en résulte donc une structure de caisson légère, facile à manipuler et modulable à volonté, qui peut être aisément érigée indifféremment sous la forme d'un plancher plan ou en gradins.

Dans une structure destinée a une application préférée, l'élément de soutien comprend quatre pieds dont deux sont fixés avec articulation à rotation à l'intérieur du caisson, et l'élément de soutien est un siège dont l'assise constitue l'appui plan précité. Dans ce cas, il est souhaitable que le siège soit un siège complet avec assise, dossier et piètement, le dossier et l'assise étant, après pliage, situés sensiblement dans le prolongement l'un de l'autre. On peut prévoir que les pieds fixés à rotation à l'intérieur du caisson soient les deux pieds arrière et la face principale ou le panneau de celle-ci associé audit élément de soutien soit muni d'une articulation à rotation située au voisinage du devant du caisson et est relevable vers l'avant. Cette structure offre la garantie d'une grande stabilité et d'une grande robustesse de l'élément de soutien, en même temps qu'elle reste d'une manipulation simple (par exemple dépliage de l'élément de soutien d'une seule main).

Dans un exemple de réalisation avantageux qui conserve à l'ensemble la résistance mécanique souhaitable et évite d'affaiblir le ou les panneaux relevables, la face principale ou la portion de la face principale associée à chaque élément de soutien ou groupe d'éléments de soutien comprend un panneau fixe situé du côté du caisson où deux pieds sont fixés à rotation et un panneau relevable et les deux lumières de passage des deux pieds fixés à rotation sont deux échancrures évidées dans le bord libre du panneau fixe.

Pour accroître la sécurité en cours d'utilisation de l'élément de soutien et éviter le renversement de celui-ci, on prévoit que le plateau comporte deux organes de blocage relâchables destinés à recevoir et à bloquer les deux pieds libres de l'élément de soutien lorsque celui-ci est déplié.

Lorsque l'élément de soutien est un siège, pour dégager au maximum la surface du plancher quand le siège est déplié et faciliter ainsi le passage des personnes entre deux rangées successives de sièges, on peut prévoir que les pieds antérieurs soient en retrait sous l'assise par rapport au bord antérieur de cette dernière.

De plus, selon un agencement courant pour les salles de spectacles ou de réunion, lorsque le siège est en position dépliée et inoccupée, l'assise est rappelée mécaniquement en position relevée au moins partiellement inclinée.

Il est possible d'agencer la géométrie des articulations de l'élément de soutien de manière telle que la longueur de l'élément de soutien plié soit minimum et n'excède pas 65 cm. Dans le cas de sièges, il est alors possible de disposer les rangées successives de sièges de façon très rapprochée de manière à accroître le taux d'occupation.

Enfin, dans un mode de réalisation particulier, le plancher est constitué par plusieurs éléments de plancher possédant individuellement tout ou partie des caractéristiques ci-dessus énoncées, chaque élément de plancher comportant en outre des moyens de liaison propres à assurer son assemblage avec des éléments voisins pour constituer indifféremment un plancher plan et/ou un plancher avec estrade et/ou un plancher en gradins.

Un agencement du genre indiqué semble être un des modes de réalisation les plus intéressants de l'invention, car il ajoute encore à l'universalité de réalisation de structures pour spectacles, réunions, etc. En effet, indépendamment des avantages considérables conférés par la possibilité d'un escamotage sélectif des éléments de soutien, mais malgré tout en combinaison avec eux, cette dernière disposition offre en outre l'avantage non moins considérable de réaliser le plancher selon n'importe quelle conformation souhaitable, savoir plancher entièrement plan, plancher équipé d'une ou plusieurs estrades, plancher en gradins, ou combinaison de ces conformations. Il est alors facile de réaliser des structures modulaires aisément et rapidement transformables et adaptables à des exigences diverses.

Dans ce cas, il est intéressant que chaque élément de plancher comporte un seul élément de soutien ou un petit nombre d'éléments de soutien et soit structuré (dimensions et poids) pour être transporté manuellement. En particulier, il est possible de faire en sorte que chaque élément ne présente aucun organe faisant notablement saillie sur ses faces principales, après pliage et escamotage de l'élément de soutien. Les éléments sont alors facilement empilables de façon très stable ou juxtaposables sur chant et peuvent être aisément stockés ou transportés.

Par ailleurs, on notera que, par le transport d'un élément de plancher, on transporte simultanément et un élément de plateau et un ou plusieurs éléments de soutien qui sont enclos dans celui-ci, ce qui accélère l'enlèvement, ou la mise en place, ou la modification d'un plancher.

De plus, les volumes de stockage et de transport sont très sensiblement réduits par rapport à des systèmes dans lesquels planchers et éléments de soutien sont dissociés.

Enfin, il est particulièrement intéressant que chaque élément de soutien plié occupe une surface hors tout qui, en projection verticale, n'excède pas l'emplacement au sol qui lui est attribué; en particulier, lorsque l'élément de soutien appartient à un élément de plancher tel que précité, sa surface hors tout n'excède pas les bords de l'élément.

Il en résulte que chaque élément de plancher est totalement indépendant et autonome vis-à-vis de ses voisins, non seulement pour ce qui concerne l'érection ou l'escamotage des éléments de soutien comme cela a été indiqué plus haut, mais même du point de vue du volume occupé puisqu'aucune partie d'un élément de soutien n'empiète sur l'espace avoisinant ; en particulier dans le cas d'un siège, le dossier, bien qu'incliné pour le confort de l'utilisateur, ne dépasse pas le bord postérieur de l'élément de plancher et ne surplombe pas partiellement l'élément de plancher situé en arrière de lui : une largeur de passage maximale reste ainsi disponible entre deux rangées consécutives de sièges et également la dernière rangée peut être disposée au contact d'un mur de fond sans qu'il en résulte la gène procurée par un dossier en déport arrière comme c'est le cas dans certaines réalisations connues.

L'invention sera mieux comprise à la lecture de la description détaillée qui suit de certains modes de réalisations préférés donnés uniquement à titre d'exemples non limitatifs. Dans cette description, on se réfère aux dessins annexés sur lesquels :
- la figure 1 est une vue schématique de côté d'un élement unitaire de plancher montré dans une structure de plancher en gradins ;
- les figures 2A, 2B et 2C sont des vues schématiques de côté montrant l'élément unitaire de plancher respectivement avec le siège escamoté, avec le siège en cours de déploiement et avec le siège érigé ;
- et les figures 3A et 3B sont deux vues schématiques, respectivement de dessus et de face, montrant un élément unitaire de plancher incluant trois sièges représentés respectivement (de la gauche vers la droite) dans les trois positions escamoté, en cours de déploiement et érigé.

En se référant aux figures, on va tout d'abord décrire un mode de réalisation particulier de l'invention qui regroupe la plupart des dispositions envisageables et qui procure un grand nombre d'avantages, savoir le mode de réalisation conformément auquel on dispose d'éléments unitaires et autonomes de plancher qui peuvent être assemblés à la demande pour constituer un plancher plan et/ou un plancher avec estrades et/ou un plancher en gradins, ou une combinaison de ceux-ci.

En se référant tout d'abord à la fig. 1, un élément unitaire de plancher, désigné de façon générale par la référence numérique 1, est montré à titre d'exemple dans une configuration de plancher en gradins.

L'élément unitaire 1 comprend essentiellement un plateau 2 et un siège pliable 3 solidarisé, avec articulation en rotation, à ce plateau comme cela sera expliqué plus loin.

Le plateau 2 est agencé en forme de caisson parallélépipédique rectangle aplati. Mais bien entendu toute configuration géométrique appropriée est réalisable de la même manière. En particulier, le plateau peut posséder deux grands côtés en arc de cercle pour constituer des rangées curvilignes s'enroulant autour d'une scène ou, plus facilement réalisable, le plateau peut être de forme trapézoïdale permettant, dans le même but, de réaliser des rangées en ligne brisée. De même, le plateau peut avoir toute forme nécessaire à la réalisation des extrémités de rangées, par exemple pour se conformer aux murs latéraux délimitant une salle dans laquelle le plancher est mis en place.

Le caisson formé par le plateau est structuré de manière à posséder la résistance mécanique appropriée à son emploi, c'est-à-dire à la constitution de planchers plans (tous les éléments unitaires 1 sont disposés côte-à-côte, en reposant soit sur un sol, soit sur des appuis), ou bien des planchers en gradins comme représentés à la fig. 1 (les éléments unitaires 1 reposent sur des appuis non montrés ayant des hauteurs respectives appropriées).

Il est important de noter ici que le plateau 2 est structuré uniquement en fonction de la résistance mécanique qu'il doit présenter pour assurer au mieux sa fonction de plancher ; en particulier son épaisseur est déterminée seulement sur la base de cette considération de résistance, et non pas en raison de la fonction de logement du siège pliable qui sera mentionnée plus loin. A titre d'exemple, un tel plateau peut avoir une épaisseur d'environ 7 cm seulement.

La face supérieure 4 du plateau 2 est constituée en totalité, ou au moins pour sa plus grande partie, sous forme d'un panneau 4a articulé en rotation et formant couvercle (voir fig. 2B). Dans le cas où ce panneau n'occupe qu'une partie de la face supérieure du plateau (cas pris en considération sur les figures), cette face est complétée par un ou plusieurs panneaux fixes 4b : sur les dessins, le panneau rabattable 4a est encadré par des panneaux fixes antérieur et postérieur 4b (l'utilité particulière de ce dernier sera indiquée plus loin).

Les faces latérales sont constituées par des panneaux pleins participant à la rigidification du caisson, tandis que le dessous de celui-ci peut rester ouvert afin de réduire le poids de l'ensemble (facilité de manutention) et éventuellement favoriser l'écoulement des eaux (utilisation en plein air).

Enfin, le plateau 2 est équipé de tous les accessoires (non représentés) nécessaires à l'assemblage entre eux de plusieurs plateaux 2, aussi bien pour former des planchers plans que des planchers en gradins. Des volets rabattables et verrouillables (accessibles uniquement à des personnes autorisées) peuvent éventuellement être prévus, sur les faces latérales et/ou sur la face supérieure, pour donner accès à ces mécanismes, ou à d'autres dispositifs.

De toute manière, il est utile de noter que le plateau 2 ne présente aucun organe en saillie, de sorte que des personnes peuvent marcher dessus sans rencontrer d'obstacles et en toute sécurité. En outre plusieurs plateaux peuvent ainsi être superposés ou juxtaposés sur chant sans difficultés, ce qui facilite leur transport et leur stockage.

Le siège 3 est un siège pliant complet, comportant une assise 6, un dossier 7 de type haut (éventuellement flottant en rotation) conférant un meilleur confort, et enfin un piètement 8. Le piètement est constitué par deux paires de barres en X constituant quatre pieds qui procurent une bonne stabilité.

Les barres en X du piètement 8 sont articulées en rotation entre elles et fixées à rotation sur l'assise 6 ; des barres de support du dossier 7 sont elles aussi fixées à rotation sur l'assise avec adjonction de biellettes de rappel 9 entre lesdites barres de support du dossier et l'assise (lesdites biellettes peuvent éventuellement être conformées de manière à pouvoir en outre servir d'accoudoir) ; l'ensemble est agencé de manière telle que le siège puisse être plié (représentation en tirets à l'intérieur du plateau 2 à la fig. 1) sous une forme très plate, avec le dossier 7 rabattu exactement dans le prolongement de l'assise 6. En outre, le fait d'avoir réalisé sous forme distincte d'un côté les barres formant piètement ; et d'un autre côté les barres de support du dossier 7, permet, grâce à la présence des biéllettes 9, de rabattre l'assise 6 entre les barres formant piètement; la longueur du siège replié est ainsi considérablement réduite et peut aisément être amenée à une valeur n'excédant pas 65 cm; cette valeur est tout-à-fait intéressante car le siège plié est alors logeable à l'intérieur du plateau dont la profondeur d peut être réduite considérablement, ce qui permet de constituer des travées très rapprochées les unes des autres et de parvenir ainsi à privilégier le nombre des spectateurs, éventuellement au détriment de leur confort.

Dans l'agencement représenté, les deux pieds postérieurs sont fixés de façon pivotante sur la structure de rigidification du plateau 2, et à l'intérieur même du plateau. Il est alors nécessaire de prévoir deux fentes 12 (voir figures 2C, 3A et 3B) pour donner passage aux pieds postérieurs lorsque le siège est érigé : de façon préférée, comme représenté sur ces figures, ces deux fentes 12 sont constituées sous forme de deux échancrures évidées dans le bord antérieur du panneau fixe arrière 4b, de sorte que le panneau relevable 4a conserve toute son intégrité et que sa résistance mécanique ne soit pas affaiblie. Grâce à cet agencement, le siège 3 est par là-même rendu solidaire du plateau 2. Du fait de leur solidarisation individuelle au plancher, les sièges constituent, sans adjonction de pièces de liaison supplémentaires, des rangées indéformables conformément aux normes de sécurité prévues pour les lieux publics.

Les deux pieds antérieurs reposent simplement sur le panneau 4, en des points situés en retrait arrière par rapport au bord antérieur de l'assise : cet agencement dégage un espace libre important sur la surface du panneau 4 qui facilite le déplacement des personnes. Pour verrouiller le siège en position dépliée et empêcher qu'il ne bascule vers l'arrière lorsqu'une personne assise s'appuie contre le dossier, on prévoit sur la face supérieure 4 des moyens d'encliquetage libérables aptes à recevoir et à bloquer les deux pieds antérieurs du siège. Bien entendu, là encore, l'accès à ces moyens d'encliquetage est réservé aux seules personnes autorisées et leur réalisation est effectuée en conséquence.

Eventuellement, il est possible de concevoir la structure du siège de manière que l'assise soit relevée partiellement ou entièrement, de façon automatique, lorsque le siège est inoccupé (disposition non représentée sur les dessins); cet agencement conforme aux normes de sécurité permet de réduire sensiblement le pas d'espacement de deux rangées consécutives.

Les figures 2A à 2C représentent trois phases distinctes d'érection du siège 3. A la figure 2A, le siège est plié et logé à l'intérieur du plateau 2 comme indiqué plus haut. Le plateau 2 constitué sous forme d'un caisson protège efficacement le siège 3 contre les chocs au cours des manipulations.

Pour l'érection du siège (fig. 2B), on déverrouille des organes de blocage (non représentés) du panneau 4a et le panneau 4a, dont l'articulation se trouve vers l'avant du plateau, est relevé vers l'avant (flèche 10) et donne accès au siège 3 qui est relevé vers l'arrière (flèche 11) par pivotement autour de l'articulation de ses pieds arrière. Le panneau 4a peut ensuite être rabattu pour fermer le plateau 2.

Le siège est enfin déplié et repose en position correcte avec ses pieds antérieurs encliquetés sur la face 4 (fig. 2C). On notera ici que l'agencement de la structure pliante du siège peut être conçue de manière telle que le dépliage ou le pliage du siège puisse être effectué d'une seule main, en agissant par exemple sur le bord antérieur de l'assise. Une telle disposition permet d'opérer rapidement, avec un personnel réduit.

Les figures 3A et 3B représentent, respectivement en vue de dessus et en vue frontale, une variante de réalisation d'un élément unitaire de plancher conforme à l'invention. Dans cette variante (désignée dans son ensemble par la référence 1′), le plateau 2′ présente une longueur accrue de manière à pouvoir abriter par exemple trois sièges 3. Bien entendu le plateau est structuré mécaniquement en conséquences ; en particulier on peut prévoir des entretoises de rigidification disposées respectivement au premier tiers et au second tiers de sa longueur, les sièges pliés se logeant alors dans les volumes laissés libres. Pour autoriser une érection sélective des sièges, la face supérieure 4′ du plateau 2′ peut être réalisée sous forme d'un panneau unique ou bien (comme représenté sur les figures) sous forme de trois panneaux 4′a juxtaposés et correspondant respectivement aux trois sièges 3.

Sur les figures 3A et 3B, le siège de gauche est montré plié et logé dans le plateau 2′ (le panneau 4′ a correspondant étant supposé enlevé sur la fig. 3A) ; le siège central est plié et en cours d'érection, le panneau 4′a correspondant étant relevé enfin le siège de droite est érigé et repose sur le panneau 4′a correspondant obturant le plateau 2′.

Bien entendu, il est possible de réaliser des éléments unitaires de plancher incluant un nombre quelconque de sièges, ou bien incluant un siège allongé unique formant banquette à dossier. Dans le cas où il s'agit de constituer des planchers destinés à être montés et démontés fréquemment (salles pour spectacles ou réunions itinérantes par exemple), les dimensions et le nombre de sièges de chaque élément unitaire doivent rester dans des limites autorisant une manipulation aisée de ces éléments.

Il est également possible de prévoir des moyens amovibles de solidarisation permettant de solidariser à volonté deux sièges voisins de manière qu'ils puissent être pliés ou dépliés simultanément. Il est également possible de réaliser des éléments unitaires de grandes dimensions regroupant plusieurs rangées (par exemple deux rangées) de sièges.

On notera que les éléments unitaires de plancher peuvent être agencés avec des moyens d'assemblage identiques quels que soient le type de ces éléments (longueurs différentes, sièges différents), ce qui ajoute encore à leur universalité d'emploi et à la facilité d'équipement d'une salle.

Les éléments unitaires de plancher qui viennent d'être décrits offrent donc l'avantage de permettre la réalisation de différents types de planchers (plans, en gradins), dans des dimensions quelconques, avec ou sans sièges de façon sélective, ce qui permet notamment de configurer à volonté des travées de passage et des espaces libres.

Chaque élément unitaire de plancher constitue donc un élément autonome aussi bien dans sa structure que dans sa fonction. En outre, de par les dimensions et la position de chaque siège déplié, chaque siège, et en particulier le dossier de chaque siège, reste dans les limites d'encombrement du plateau ; comme représenté à la fig. 1, le dossier 7 reste à l'aplomb du bord postérieur (repère A) du plateau et n'empiète pas sur le volume de l'élément adjacent postérieur. Il est ainsi possible de mettre un élément de plancher en place à ras d'un mur de fond dans une salle, sans aucun problème.

Bien que les dispositions qui viennent d'être expliquées illustrent un aspect de l'invention qui est particulièrement intéressant en raison des multiples avantages qu'elles procurent, l'invention n'est cependant pas limitée à une telle structure modulaire.

L'invention s'applique également au cas d'un plancher monobloc et d'un seul tenant de grandes dimensions, constitué sous forme d'un caisson rigidifié par des renforts longitudinaux et transversaux délimitant des alvéoles disposés en rangées successives et équipé de sièges pliables du type précité qui sont escamotables dans lesdits alvéoles. La face supérieure du plancher présente alors des rangées correspondantes de panneaux rabattables soit unitaires (c'est-à-dire correspondant à un seul siège) soit communs (c'est-à-dire correspondant à un groupe de sièges disposés les uns à la suite des autres -tronçon de rangée- ou à une banquette). Un tel plancher constitue alors un ensemble normalement non démontable, qui peut être structuré en gradins (fig. 1) et/ou en plancher plan soit horizontal soit en pente douce et/ou en plancher avec estrade, ou bien une combinaison de ceux-ci.

On remarquera enfin que la structure d'un plancher conforme à l'invention, quelle qu'en soit la conception (modulaire ou monobloc), est indépendante de la présence d'un local et de murs. De ce fait, un plancher selon l'invention peut aussi bien être installé dans une salle fermée et/ou couverte qu'en plein air.

Comme il va de soi et comme il résulte d'ailleurs déjà de ce qui précède, l'invention ne se limite nullement à ceux de ses modes d'application et de réalisation qui ont été plus particulièrement envisagés ; elle en embrasse, au contraire, toutes les variantes.

En particulier, on comprendra que l'invention s'applique à un plancher équipé de toute structure pliable d'élément de soutien qui possède un appui sensiblement plan et un piètement de support de celui-ci, telle que banquette sans dossier, table, ou toute structure analogue susceptible d'être repliée sous une configuration aplatie apte à être logée au sein d'un plateau en forme de caisson.

## Revendications

1. Elément de plancher convertible ayant la forme d'un caisson mécaniquement rigide associé à au moins un élément de soutien articulê tel qu'un siège de spectacle escamotable dans ce caisson:
- la face principale supérieure (4, 4′) du caisson (2, 2′) étant constituée, au moins pour sa plus grande partie, sous forme d'au moins un panneau (4a, 4′a) qui correspond à l'emplacement d'un élément de soutien ou d'un groupe d'éléments de soutien et qui est articulé en rotation pour être relevable vers l'extérieur à la manière d'un couvercle;
- l'élément de soutien (3) comportant un appui sensiblement plan (6) et un piètement (8);
- l'élément de soutien (3) étant du type pliable à plat;
- le panneau (4a, 4′a) formant couvercle en position de fermeture, aussi bien lorsque l'élément de soutien est plié et effacé à l'intérieur du caisson que lorsqu'il est déplié et en position d'utilisation,
- caractérisé en ce que le piètement (8) de l'élément de soutien (3) est fixé à rotation à l'intérieur du caisson (2, 2′) et en ce que la face principale supérieure (4, 4′) du caisson est munie de deux lumières ou analogues pour laisser le passage audit piètement lorsque l'élément de soutien est relevé et déplié et le couvercle rabattu et en ce chaque élément de soutien (3) déplié occupe une surface hors tout qui en projection verticale n'excède pas l'emplacement au sol qui lui est attribué.

2. Elément de plancher selon la revendication 1, caractérisé en ce que le piètement (8) de l'élément de soutien (3) comprend quatre pieds, dont deux sont fixés à articulation à l'intérieur du caisson (2, 2′).

3. Elément de plancher selon la revendication 1 ou 2, caractérisé en ce que l'élément de soutien est un siège dont l'assise constitue l'appui sensiblement plan précité.

4. Elément de plancher selon la revendication 2, caractérisé en ce que le siège est un siège complet avec assise (6), dossier (7) et piètement (8), le dossier et l'assise étant, après pliage, situés sensiblement dans le prolongement l'un de l'autre.

5. Elément de plancher selon l'une quelconque des revendications 1 à 4, caractérisé en ce que la face principale supérieure (4, 4′) du plateau est subdivisée en plusieurs panneaux (4a, 4′a) correspondant à un ou plusieurs éléments de soutien (3) et en ce que chaque panneau (4a, 4′a) est individuellement mobile en rotation.

6. Elément de plancher selon la revendication 5, caractérisé en ce que chaque panneau (4a, 4′a) constituant la face principale correspond à un élément de soutien ou à plusieurs éléments de soutien disposés selon tout ou partie d'une rangée.

7. Elément de plancher selon la revendication 6, caractérisé en ce que les pieds fixés à rotation à l'intérieur du caisson sont les deux pieds arrière et en ce que la face principale (4, 4′) ou le panneau (4a, 4′a) de celle-ci associé audit élément de soutien est muni d'une articulation à rotation située au voisinage du devant du caisson et est relevable vers l'avant.

8. Elément de plancher selon la revendication 6 ou 7, caractérisé en ce que la face principale ou la portion de la face principale associée à chaque élément de soutien ou groupe d'éléments de soutien comprend un panneau fixe (4b, 4′b) situé du côté du caisson où deux pieds sont fixés à rotation et un panneau relevable (4a, 4′a) et en ce que les deux lumières de passage des deux pieds fixés à rotation sont deux échancrures évidées dans le bord libre du panneau fixe (4b, 4′b).

9. Elément de plancher selon l'une quelconque des revendications 6 à 8, caractérisé en ce que le plateau (2, 2′) comporte deux organes de blocage relâchables destinés à recevoir et à bloquer les deux pieds libres de l'élément de soutien lorsque celui-ci est replié.

10. Elément de plancher selon l'une quelconque des revendications 1 à 9, caractérisé en ce que, lorsque l'élément de soutien est un siège et que celui-ci est en position d'utilisation, les pieds antérieurs sont en retrait sous l'assise par rapport au bord antérieur de cette dernière.

11. Elément de plancher selon l'une quelconque des revendications 1 à 10, caractérisé en ce que, lorsque l'élément de soutien est un siège et que celui-ci en position dépliée et inoccupée, l'assise est rappelée mécaniquement en position relevée au moins partiellement inclinée.

12. Elément de plancher selon l'une quelconque des revendications 1 à 11, caractérisé en ce que la longueur de l'élément de soutien replié n'excède pas 65 cm.

13. Elément de plancher selon l'une quelconque des revendications 1 à 12, caractérisé en ce qu'il comporte en outre des moyens de liaison propres à assurer un assemblage avec des éléments voisins pour constituer indifféremment un plancher plan et/ou un plancher to avec estrade et/ou un plancher en gradins.

14. Elément de plancher selon la revendication 13, caractérisé en ce qu'il comporte un seul élément de soutien ou un petit nombre d'éléments de soutien et est structuré (dimensions et poids) pour être transporté manuellement.

15. Plancher caractérisé en ce qu'il est constitué par plusieurs éléments de plancher selon l'une quelqonque des revendications 1 à 14.
